# EUROPÄISCHE PATENTSCHRIFT

(11) **EP 0 430 926 B1**
(45) Veröffentlichungstag und Bekanntmachung des Hinweises auf die Patenterteilung: **06.09.1995**
(21) Anmeldenummer: 90890308.1
(22) Anmeldetag: 27.11.1990
(51) Int. Cl.: D01D 4/02

(54) **Spinndüse**
Spinnerette
Filière

(30) Priorität: 29.11.1989 AT 2724/89
(43) Veröffentlichungstag der Anmeldung: 05.06.1991
(73) Patentinhaber: LENZING AKTIENGESELLSCHAFT, 4860 Lenzing (AT)
(72) Erfinder: Zikeli, Stefan, A-4844 Regau (AT); Koberger, Hermann, A-4871 Zipf (AT); Eichinger, Dieter, Dr., A-4840 Vöcklabruck (AT); Astegger, Stefan, Dr., A-4840 Vöcklabruck (AT); Weinzierl, Karin, Dr., A-4850 Timelkam (AT); Jurhovic, Raimund, A-4860 Lenzing (AT); Wolschner, Bernd, Dr., A-4840 Vöcklabruck (AT); Firgo, Heinrich, Dr., A-4840 Vöcklabruck (AT)
(74) Vertreter: Müllner, Erwin, Dr.

(56) Entgegenhaltungen:
- DE-A- 360 000
- DE-A- 808 872
- FR-A- 1 003 082
- GB-A- 1 126 609
- US-A- 2 839 783

## Beschreibung

Die Erfindung betrifft eine Spinndüse mit einem Düsenkopf und einer Spinnplatte, die aus einer stabilen Trägerplatte bsteht, in der Löcher vorgesehen sind, wobei in den Löchern Einsätze eingesetzt oder eingepreßt sind, in denen die Kapillaren ausgeführt sind.

Spinndüsen werden für die Erzeugung von Fasern benötigt, wobei der Ausgangsstoff der Spinnmasse aus organischem oder anorganischem Material besteht. Das fließ- bzw. pumpfähige Material, welches zumeist eine sehr hohe Viskosität besitzt, wird durch die unterschiedlich ausgeformten Düsenkapillaren gepreßt und anschließend, je nach Verfahren, in speziell dafür ausgerichteten Spinn- und Nachbehandlungsschritten zu Fasern verfestigt.

Von einer guten Spinndüse erwartet man Qualitätsmerkmale, wie Qualität der Bohrungen (Maßgenauigkeit), Glätte der Bohrlochwandungen, Scharfkantigkeit des Bohrlochaustrittes, Glätte des Düsenbodens, Korrosionsbeständigkeit und speziell ausgeformte Spinnkanäle. Nicht zuletzt ist die notwendige Festigkeit der Spinndüse zu erwähnen, da die Spinndüse beim Verspinnen der Masse unter enormer Druckbeanspruchung steht. Speziell beim Verspinnen von hochviskosen Celluloselösungsspinnmassen ist der Einsatz von Spinndüsen- bzw. Spinndüsenmaterialien mit hoher Festigkeit notwendig, da Spinndrücke bis 200 bar auftreten können.

Diese Probleme treten bei Celluloselösungen, die nach dem NMMO-Verfahren hergestellt sind, besonders auf. Dieses Verfahren ist z.B. aus den Beispielen der DE-OS 29 13 589 bekannt. NMMO steht dabei für N-Methylmorpholin-N-oxid, ein tertiäres Amin-N-oxid, das als Lösungsmittel für Cellulose wirkt. Aufgrund der hohen Spinnviskositäten müssen Spinndüsen mit verstärkten Spinnplatten eingesetzt werden.

Anderseits besteht die Tendenz, die Dichte der Kapillaren der Spinndüsen zu erhöhen, um die Leistung pro Flächeneinheit der Spinnstelle zu erhöhen. Das Problem, das dabei auftritt, besteht darin, daß die Fäden dazu neigen, untereinander zu verkleben.

Um die Dichte der Kapillaren trotzdem erhöhen zu können, muß daher die Klebrigkeit der Fäden verringert werden. Das kann dadurch verwirklicht werden, daß auf die Oberfläche der frisch extrudierten Fäden eine nicht lösende Flüssigkeit aufgebracht wird, um die Wirkung des Lösungsmittels herabzusetzen (vgl. die DE-AS 28 44 163). Außerdem kann dem tertiären Aminoxid ein Polyalkylenether, insbesondere Polyethylenglykol, zugesetzt werden (vgl. die DD-PS 218 121).

Es besteht somit Bedarf an einer Spinndüse mit relativ großem Durchmesser und hoher Kapillardichte und daraus resultierender hoher Anzahl an Kapillaren, um Celluloselösung wirtschaftlich zu verspinnen. Gleichzeitig soll die Spinndüse hohen Drücken (bis zu 130 bar) standhalten.

Die bekannten Spinndüsen weisen zwar zum Teil hohe Kapillardichten auf, halten aber hohen Spinndrücken nicht stand: die Spinnplatte wölbt sich oder platzt. Solche Düsen werden im Viskoseprozeß eingesetzt.

Anderseits sind Spinndüsen bekannt, die aus speziellen Stahltypen gefertigt sind, die hoch beanspruchbar sind. Derartige Spinndüsen werden beim Trockenspinnverfahren für Kunststoffe verwendet. Diese Düsenkonstruktion hat wiederum den Nachteil, daß durch das komplizierte Anbringen der Düsenlöcher in der Düsenplatte für die jeweilige Spinnkapillare eine Vorbohrung im relativ harten, aber festen Material notwendig ist, um dann die Kapillare mit feinem Durchmesser anbringen zu können. Durch die im Durchmesser größere Vorbohrung ist nur eine geringere Anzahl von Spinnkapillaren in der Düsenplatte möglich, wodurch sich wiederum eine geringere Kapillardichte ergibt. Dabei ist es auch schon bekannt (DE-A 808 872), die Vorbohrung ganz durchzubohren (am Ende mit einer Verjüngerung) und dann einen Goldeinsatz einzupressen, in dem dann eine Kapillare angebracht wird. Auch mit derartigen Düsen kann aber die Lochdichte nicht erhöht werden.

Gemäß der GB-PS 1 126 609 sollen Düsen mit auswechselbaren Einsätzen geschaffen werden. Das Material des Einsatzes ist gleich hart oder sogar härter als das Material der Trägerplatte (siehe Seite 1, rechte Spalte, Zln. 61-63), und der Einsatz hat praktisch die gleiche Dicke wie die Trägerplatte (siehe die Fig. 1). Es ist daher klar, daß die Lochdichte dadurch keinesfalls größer sein kann, als wenn die Kapillaren direkt in der Trägerplatte ausgeführt wären.

Es ist Aufgabe der vorliegenden Erfindung, eine Spinndüse zu schaffen, die einerseits hohen Spinndrücken standhält und anderseits eine hohe Kapillardichte (Kapillaren/mm²) aufweist.

Diese Aufgabe wird durch eine Spinndüse der eingangs genannten Art erfindungsgemäß dadurch gelöst, daß Plättchen eingesetzt oder eingepresst werden, in denen jeweils eine Vielzahl von Kapillaren ausgeführt ist. Es ist dabei zweckmäßig, wenn die Trägerplatte aus Edelstahl und die Plättchen aus einem Material mit geringerer Härte als Stahl, insbesondere aus einem Edelmetall,bestehen. Bevorzugt werden derzeit Gold, Silber und Tantal.

Erfindungsgemäß wird also eine Trägerplatte verwendet, deren Stärke ausreichend groß bemessen werden kann, sodaß sie hohen Spinndrücken standhält. Sie kann auch aus beliebig festem Material hergestellt sein, weil sie selbst keine Spinnkapillaren aufweist. In die Löcher der Trägerplatte sind Plättchen, z.B. Edelmetallplättchen, eingesetzt oder eingepreßt, in denen - bedingt durch die Weichheit des Metalls - relativ einfach die notwendige Anzahl an Spinnkapillaren ohne Vorbohren angebracht werden kann.

Vorzugsweise sind die Löcher in der Trägerplatte Stufenbohrungen, wobei sich die Abstufung nahe der Außenfläche der Trägerplatte befindet und der geringere Durchmesser an der Außenfläche der Trägerplatte ist. Dadurch wird das eingesetzte bzw. eingepreßte Plättchen zusätzlich gehalten und kann sehr hohen Spinndrücken standhalten.

Schließlich ist es zweckmäßig, wenn an der Innenseite der Trägerplatte eine Lochplatte vorgesehen ist und zwischen der Trägerplatte und der Lochplatte ein Filter angeordnet ist. Die Löcher der Lochplatte sind dabei auf die Anordnung der Plättchen abgestimmt, sodaß die Celluloselösung oder Polymerschmelze zweckentsprechend verteilt wird. Durch das Filter werden Schmutzpartikel bzw. ungelöste Polymerbruchstücke zurückgehalten.

Anhand der beiliegenden Figuren wird die Erfindung beispielsweise näher erläutert. Es zeigt:
Fig. 1 eine erfindungsgemäße Spinndüse im Schnitt; Fig. 2 die Trägerplatte der Spinndüse nach Fig. 1, gegenüber Fig. 1 etwas vergrößert, zum Teil im Schnitt; und Fig. 3 ein Plättchen zum Einsetzen in die Trägerplatte nach Fig. 2, gegenüber Fig. 2 vergrößert, zum Teil im Schnitt.

Der Düsenkopf 1 (Fig. 1) besteht zweckmäßigerweise aus korrosionsfestem Edelstahl. Er hat Beheizungskanäle 6 zur Temperierung und bildet den Oberteil der Spinndüse, in den die Celluloselösung eingespeist und während des Verspinnens kontinuierlich temperiert wird.

In den Düsenkopf 1 ist eine Lochplatte 3, ein Filter 4 und eine Trägerplatte 2 eingesetzt. Diese drei Elemente sind durch eine Gewindemutter 5 an den Düsenkopf 1 angepreßt. Zur Abdichtung kann eine Weichdichtung (nicht dargestellt) verwendet werden.

Die Trägerplatte 2 (siehe Fig. 2) weist mehrere, als Stufenbohrungen ausgebildete Löcher 7 auf. (In der Fig. 2 ist zur Vereinfachung nur ein einziges Loch 7 dargestellt.) In diese Löcher werden Plättchen 8 (siehe Fig. 3) aus relativ weichem Material eingepreßt. In diesem weichen Material können leicht viele Kapillaren 9 dicht nebeneinander hergestellt werden. (In Fig. 3 ist zur Vereinfachung nur eine einzige Kapillare 9 dargestellt.)

Die Löcher der Lochplatte 3 sind genauso angeordnet wie die Löcher der Trägerplatte 2, dazwischen liegt das Filter 4. Die Filter 4 können - abhängig von der Celluloselösung oder der Polymerschmelze - stark unterschiedliche Porenweite haben und aus verschiedenen Materialien bestehen. Bevorzugt werden korrosionsbeständige Metallvliese. Die Spinnmasse wird über die Lochplatte 3 verteilt, gefiltert und tritt dann in die Löcher 7 bzw. Stufenbohrungen und von dort in die Kapillaren 9 der Plättchen 8 ein.

Bei einer erfindungsgemäß ausgebildeten Spinndüse können trotz hoher Druckfestigkeit hohe Kapillardichten erzielt werden. So wurde z.B. eine Spinndüse entwickelt, die bei einem Durchmesser von 45 mm 1147 Kapillaren aufweist (was 0,72 Kapillaren/mm² entspricht) und die für einen Betriebsdruck von ca. 85 bar ausgelegt ist. Eine andere Spinndüse hatte 1,19 Kapillaren/mm² und war für ca. 55 bar Betriebsdruck ausgelegt.

Der elementartige Aufbau des Düsenpaketes erlaubt ein individuelles Austauschen der Trägerplatten mit Edelmetallplättchen, in denen sich Kapillaren mit unterschiedlichen Durchmessern, Längen und Querschnitten befinden.

## Patentansprüche

1. Spinndüse mit einem Düsenkopf (1) und einer Spinnplatte, die aus einer stabilen Trägerplatte (2) besteht, in der Löcher (7) vorgesehen sind, wobei in den Löchern (7) Plättchen (8) aus einem Material mit geringerer Härte als Stahl eingesetzt oder eingepreßt sind, in denen jeweils eine Vielzahl von Kapillaren (9) ausgeführt ist, und wobei die Kapillardichte der Spinndüse mindestens 0,72 Kapillaren/mm² beträgt.

2. Spinndüse nach Anspruch 1, bei der die Trägerplatte (2) aus Edelstahl besteht.

3. Spinndüse nach Anspruch 1 oder 2, bei der die Plättchen (8) aus einem Edelmetall bestehen.

4. Spinndüse nach Anspruch 3, bei der die Plättchen (8) aus Gold oder Silber bestehen.

5. Spinndüse nach Anspruch 3, bei der die Plättchen (8) aus Tantal bestehen.

6. Spinndüse nach einem der Ansprüche 1 bis 5, bei der die Löcher (7) in der Trägerplatte (2) Stufenbohrungen sind, wobei sich die Abstufungen nahe der Außenfläche der Trägerplatte (2) befinden und der geringere Durchmesser an der Außenfläche der Trägerplatte (2) ist.

7. Spinndüse nach einem der Ansprüche 1 bis 6, bei der an der Innenseite der Trägerplatte (2) eine Lochplatte (3) vorgesehen ist und bei der zwischen der Trägerplatte (2) und der Lochplatte (3) ein Filter (4) angeordnet ist.

8. Spinndüse nach einem der Ansprüche 1 bis 7, bei der der Düsenkopf (1) mit Beheizungskanälen (6) zur Temperierung versehen ist.

## Claims

1. A spinning nozzle with a nozzle head (1) and a spinning plate which consists of a stable carrier plate (2) in which holes (7) are provided, wherein in the holes (7) small plates (8) of a material less hard than steel are inserted or pressed, in which in each case a plurality of capillaries (9) are constructed, and wherein the capillary density of the spinning nozzle amounts to at least 0.72 capillaries/mm².

2. A spinning nozzle according to Claim 1, in which the carrier plate (2) consists of high-grade steel.

3. A spinning nozzle according to Claim 1 or 2, in which the small plates (8) consist of a precious metal.

4. A spinning nozzle according to Claim 3, in which the small plates (8) consist of gold or silver.

5. A spinning nozzle according to Claim 3, in which the small plates (8) consist of tantalum.

6. A spinning nozzle according to one of Claims 1 to 5, in which the holes (7) in the carrier plate (2) are stepped bores, wherein the graduations are situated close to the outer surface of the carrier plate (2) and the smaller diameter is on the outer surface of the carrier plate (2).

7. A spinning nozzle according to one of Clams 1 to 6, in which a perforated plate (3) is provided on the inner side of the carrier plate (2) and in which a filter (4) is arranged between the carrier plate (2) and the perforated plate (3).

8. A spinning nozzle according to one of Claims 1 to 7, in which the nozzle head (1) is provided with heating canals (6) for tempering.

## Revendications

1. Filière de filage à tête de filière (1) et à plaque de filage constituée d'une plaque support stable (2) pourvue de trous ou alésages (7), dans lesquels sont insérées ou montées à force des plaquettes (8) en un matériau présentant une dureté inférieure à celle de l'acier et dans chacune desquelles est montée une pluralité de tubes capillaires (9) et dans laquelle filière la densité en tubes capillaires de la filière de filage atteint au moins 0,72 tube capillaire/mm².

2. Filière de filage selon la revendication 1, dans laquelle la plaque support (2) est réalisée en acier spécial.

3. Filière de filage selon la revendication 1 ou 2, dans laquelle les plaquettes (8) sont réalisées en un métal précieux.

4. Filière de filage selon la revendication 3, dans laquelle les plaquettes (8) sont réalisées en or ou en argent.

5. Filière de filage selon la revendication 3, dans laquelle les plaquettes (8) sont réalisées en tantale.

6. Filière de filage selon l'une des revendications 1 à 5, dans laquelle les alésages (7) de la plaque support (2) sont des alésages en gradins et les gradins sont disposés à proximité de la surface extérieure de la plaque support (2) et dans laquelle le diamètre le plus réduit est à la surface extérieure de la plaque support (2).

7. Filière de filage selon l'une des revendications 1 à 6, dans laquelle une plaque à trous (3) est prévue du côté intérieur de la plaque support (2) et dans laquelle un filtre (4) est disposé entre la plaque support (2) et la plaque à trous (4).

8. Filière selon l'une des revendications 1 à 7, dans laquelle la tête de filière (1) est munie de canaux de chauffage (6) pour le maintien en température.
